# EUROPÄISCHE PATENTSCHRIFT

(11) **EP 0 666 721 B1**
(45) Veröffentlichungstag und Bekanntmachung des Hinweises auf die Patenterteilung: **30.07.1997**
(21) Anmeldenummer: 93922498.6
(22) Anmeldetag: 18.10.1993
(51) Int. Cl.: A47C 7/46

(54) **SITZMÖBEL MIT LUFTZELLEN**
SEATING PIECE OF FURNITURE WITH AIR CELLS
SIEGE MUNI DE CELLULES D'AIR

(30) Priorität: 22.10.1992 DE 9214219 U; 31.03.1993 DE 4310520
(43) Veröffentlichungstag der Anmeldung: 16.08.1995
(73) Patentinhaber: Völkle, Rolf, D-72290 Lossburg (DE)
(72) Erfinder: Völkle, Rolf, D-72290 Lossburg (DE)
(74) Vertreter: Reinhardt, Harry
(86) Internationale Anmeldenummer: DE9300991
(87) Internationale Veröffentlichungsnummer: WO9408493

(56) Entgegenhaltungen:
- EP-A- 0 316 643
- GB-A- 1 377 311
- GB-A- 2 191 690
- US-A- 3 326 601
- US-A- 4 619 481

## Beschreibung

Die Erfindung betrifft ein Sitzmöbel mit getrennt ansteuerbaren Luftzellen nach dem Oberbegriff des Anspruches 1.

Aus der US-A 4,634,179 ist ein derartiges Sitzmöbel bekannt, bei dem über ein gesondertes Bedientablett im Sitzmöbel eingearbeitete Luftzellen angesteuert werden können. Über Drucksensoren kann der jeweilige Innendruck gemessen werden und in einer Speichereinheit für einen Wiederabruf gespeichert werden. Zum Füllen der Luftzellen sind am Bedientablett der Knopf für die Betätigung des Magnetventils zur Ansteuerung der jeweiligen Kammer und der Knopf für die Betätigung der Luftpumpe zu drücken. Will man den Druck in der Luftzelle vermindern, muß der entsprechende Knopf für das Magnetventil gedrückt werden, um ein Entweichen der Luft aus der Luftzelle zu ermöglichen. Jeder Luftzelle sind Rückschlagventile zugeordnet für ein Ein- und Ausströmen der Luft je nach dem Druck in der zugeordneten Leitung. Die Luftpumpe wird elektrisch betrieben und bezieht ihre Energie vom elektrischen Netz des Fahrzeuges, in dem sich der Sitz befindet. Die vielen Bauteile verteuern die Konstruktion, die vom Bedienkomfort zumindest beim Befüllen der Luftzellen Wünsche offenläßt. Das Bedientablett ist an die Zahl der Luftzellen gebunden und läßt sich nicht beliebig erweitern.

In der GB-A-2 168 893 wird ein Stuhl vorgeschlagen, bei dem der Druck in Luftzellen nach vorgegebenen Werten gemäß den von Sensoren ermittelten Ist-Werten nachgeführt wird. Über einen Ventilblock sind die einzelnen Luftzellen je mit zwei Leitungen mit einem Belüftungs- und einem Entlüftungsventil verbunden. Über eine Bedientastatur lassen sich sämtliche Zellen einrichten, jedoch ist eine teure und umfangreiche Vernetzung der Luftzellen erforderlich.

Ferner sind schnell ladbare Wechselakkumulatoren für Elektrowerkzeuge bekannt (Firmenprospekt der AEG "Elektrowerkzeuge für Handwerk und Industrie", Seiten 46-49, Druckdatum 02/92). Sie werden in Schnelladegeräten mittels der Impulsladetechnik computerüberwacht nachgeladen in extrem kurzen Ladezeiten bis zu 12 Minuten. Die schonende Ladung bewirkt eine hohe Lebensdauer, da das Ladegerät den Zustand der Ladeakkus erkennt. Laufend wird geprüft, ob alle für eine schnelle und schonende Ladung wichtigen Parameter eingehalten sind. Kalte Akkumulatoren werden vorgewärmt. Um ein Überladen zu vermeiden, erfolgt gegen Ende der Ladung ein Umschalten auf Erhaltungsladung. Hintergrund für die Schnelladung sind die erforderlichen hohen Ströme, die eine Impulsladetechnik sowie die systematische Kontrolle des Akkumulatorzustandes voraussetzen. Deshalb testet ein im Ladegerät eingebauter Mikroprozessor innerhalb von 70 ms den jeweiligen Ladezustand und die Temperatur des Wechselakkus, ehe er den Ladevorgang für Sekundenbruchteile freigibt. Sodann werden die Parameter erneut überprüft. Dadurch kann die Ladezeit eines Wechselakkus in oder unter die Zeit seiner Nutzungsdauer gesetzt werden, so daß mit nur zwei Wechselakkus in der Regel kontinuierlich gearbeitet werden kann.

Schließlich ist es auch bekannt, die Steuerung der Luftzellen über eine Fernbedienung vorzunehmen.

Ausgehend von diesem Stand der Technik liegt der Erfindung die Aufgabe zugrunde, ein Sitzmöbel der eingangs genannten Gattung derart weiterzubilden, daß auf einfache und kostengünstige Art und Weise ein bequem und einfach zu bedienendes Sitzmöbel mit Luftzellen geschaffen wird.

Diese Aufgabe wird durch ein Sitzmöbel mit den Merkmalen des Anspruches 1 gelöst.

Sowohl das Befüllen als auch das Leeren der Luftzellen kann mit nur einer Hand erfolgen, so daß der Benutzer sich während des Füllvorgangs auf andere Tätigkeiten konzentrieren kann. In die Luftzellen wird soviel Energie wie erforderlich eingeleitet, so daß nicht unnötig Energie aufgebracht und wieder vernichtet werden muß. Dadurch, daß das Stellelement in sämtliche für die Versorgung der Luftzelle erforderlichen Stellungen überführt werden kann, ohne daß auf ein zweites Element überzugehen ist, kann weitgehend auf die Verdoppelung von Leitungen oder Ventilen verzichtet werden, was die Voraussetzungen dafür schafft, daß sogar die gesamte Energieversorgung am Stuhl mitgeführt werden kann, da hier nun ausreichend Platz dafür zur Verfügung steht.
- Fig. 1: eine schematische Darstellung eines Sitzmöbels in einer Seitenansicht,
- Fig. 2: die Folienhülle der Rückenlehne mit Anschlußleitungen,
- Fig. 3: eine schematische Darstellung der Schaltung,
- Fign. 4,5: einen schnell ladbaren Wechselakkumulator in der Seitenansicht am Stuhl befestigt und vom Stuhl getrennt,
- Fig. 6: einen Schalter- und Ventilblock,
- Fig. 7: die Ansicht einer einzelnen Kolben-Zylinder-Einheit gemäß Linie 7-7 von Fig. 6,
- Fig. 8: die Draufsicht auf einen Schalter- und Ventilblock mit einer einzigen Kolben-Zylinder-Einheit,
- Fig. 9: einen Schnitt durch einen Zylinder der Kolben-Zylinder-Einheit,
- Fig. 10: einen Kolben der Kolben-Zylinder-Einheit.

Die Erfindung wird jetzt beispielhaft unter Bezug auf die beigefügten Zeichnungen näher erläutert.

Das Sitzmöbel ist, wie aus Fig. 1 ersichtlich mit einer Rückenlehne 6 und einer Sitzfläche 7 ausgestattet, die auf einem Gestell, vorzugsweise einem Drehgestell angeordnet sind. Im Bereich der Sitzfläche und/oder der Rückenlehne sind Luftzellen 1,2,3,4 bzw. 5 vorgesehen, die getrennt über Leitungen 13a, 13b, 13c, 13d bzw. 12 ansteuerbar sind. Die einzelnen Luftzellen sind gegeneinander und nach außen abgegrenzt und über eine Luftpumpe 10, die von einem Motor 15 angetrieben wird, mit Druckluft versorgt. Das Volumen der Luftzellen kann über Magnetventile V1, V2, V3, V4, V5 und Bedienschalter 19 eingestellt werden. Bedienschalter 19 sind im Griffbereich des Benutzers am vorderen Rand der Sitzfläche in einem Schalterblock 8 angeordnet. Die Luftpumpe wird über einen Akkumulator 9 mit Energie versorgt, und in Abhängigkeit der Betätigung der Schalter werden die den Luftzellen zugeordneten Ventile V1, V2, V3, V4, V5 so betätigt, daß die Luftzellen 1,2,3,4,5 einzeln angesteuert werden können.

Die Rückenlehne 6 besitzt vier Luftkammern und die Sitzfläche 7 wenigstens eine Luftkammer. Die Folienhülle für die Rückenlehne ist in Fig. 2 dargestellt. Die Folienhülle hat die Form eines Trapez mit abgerundeten Ecken. Die mittlere Luftzelle 3 ist am größten ausgebildet und wird zunächst von den beiden kleineren Luftzellen 2 und 4 begrenzt, an die sich oben im Schulterbereich des Benutzers die Luftzelle 1 anschließt. Die Luftzellen werden durch zwei kongruente Folienzuschnitte, vorzugsweise aus einer PVC-Folie gebildet. Sie sind nach außen durch zwei umlaufende, parallel geführte Schweißnähte 14b abgegrenzt. Die Kammern stehen untereinander nicht in Verbindung und sind gegeneinander durch zwei etwa horizontal angeordnete, parallel verlaufende Schweißnähte 14a abgegrenzt. Bereits beim Herstellungsprozeß werden im Randbereich Anschlußmittel 20 miteingearbeitet, an denen dann die Leitungen 13a, 13b, 13c, 13d von den jeweils zugeordneten Magnetventilen V1, V2, V3, V4 kommend angeschlossen sind.

Aus Fig. 3 ergibt sich die Schaltung. Grundsätzlich liegen zwei getrennte Schaltbereiche vor. Zum einen handelt es sich um den elektrischen Bereich, der die Steuerung der Ventile und der Pumpe in Abhängigkeit der Schalterstellung steuert. Zum anderen sind pneumatische Leitungen 12, 13a, 13b, 13c, 13d vorgesehen, die Luftzufuhr bzw. Luftentnahme zu bzw. von den Luftzellen 1,2,3,4,5 übernehmen. Wird nun einer der Schalter im Schalterblock 8 betätigt, die mit den Ziffern 1,2,3,4,5 der Luftzellen gekennzeichnet sind, indem er auf die Stellung "Befüllen" oder "Entleeren" gestellt wird, so ergibt sich ein Stellsignal für das jeweilige Ventil im Ventilblock 11 und beim Befüllen ein Stellsignal für die Pumpe 10. Somit kann ein einziger Bedienschalter 19, 19' je Luftzelle vorgesehen werden. Die Energieversorgung erfolgt über wiederaufladbare Akkumulatoren 9. Als Akkumulatoren können handelsübliche Akkumulatoren eingesetzt werden, die bedarfsweise außerhalb des Sitzmöbels oder am Sitzmöbel geladen werden. Im letzteren Fall ist eine Ladebuchse 16 am Stuhl vorgesehen. Auch schnell ladbare Akkumulatoren 9' mit integrierter Ladesteuerung 17 sind einzusetzen, die innerhalb kürzester Zeit außerhalb des Sitzmöbels aufgeladen werden und durch einfaches Einstecken in ein am Sitzmöbel angebrachtes Halteelement 18 dem Sitzmöbel wieder zugeführt werden, ohne daß auf unbestimmte Zeit auf den Komfort der einhändigen Regulierungsmöglichkeit der Abstützung von Becken- und Lendenpartie verzichtet werden muß. Der Stuhl kann weiter benutzt werden und muß nicht durch Anschluß an ein fest installiertes Ladegerät seiner Beweglichkeit beraubt werden. Ist der Akkumulator der Impulsladetechnik zugänglich und computerüberwacht, läßt sich seine Lebensdauer wesentlich erhöhen. Die dabei verwendeten bekannten hochwertigen Nickel-Kadmium-Zellen verfügen über eine integrierte numeric temperature control (= NTC)-Ladesteuerung, die sicherstellt, daß die Zellen nur im günstigsten Bereich zwischen + 10°C und 45°C und damit sehr schonend geladen werden. Der Stuhl kann nur mit einem einzigen Wechselakkumulator ausgeliefert werden, da die Ladezeit des Akkumulators so gering ist, daß die fehlende Verstellbarkeit während der Ladezeit gegenüber den Kosten für einen zweiten Akkumulator kaum ins Gewicht fällt. Während der Wechselzeit kann eine zusätzliche mechanische Ansteuerung der Versorgungsleitung für die Luftzellen erfolgen, so daß bei einem Entleerungssignal rein mechanisch der Luftdruck in den Luftzellen abgebaut wird. Die für diese Steuerung erforderliche Verkabelung ist nicht im Detail dargestellt, ergibt sich jedoch für den Fachmann von selbst.

In zeichnerisch nicht dargestellter Weise kann der Steuerung auch eine Speichereinheit zugeordnet werden, die von Drucksensoren gelieferte Signale, die ihrerseits den einzelnen Luftzellen 1,2,3,4,5 zugeordnet sind, erfaßt und speichert. In diesem Fall können einmal gespeicherte Daten wieder abgerufen werden, so daß einzelne Benutzer die ihren Bequemlichkeitsvorstellungen entsprechenden Daten sofort greifbar haben.

Der Schalterblock 8 mitsamt der Bedienschalter 19 ist vom Sitzmöbel abnehmbar. In zeichnerisch nicht dargestellter Weise kann am Sitzmöbel eine Halterung vorgesehen werden, in die der Schalterblock 8 eingeführt werden kann, wobei zugleich ein Kontakt zwischen dem Schalterblock und dem übrigen Sitzmöbel erfolgt. Der Schalterblock für sich oder eine gesonderte Einheit kann dann als Fernbedienung eingesetzt werden. Die Fernbedienung an sich umfaßt wenigstens die Bedienschalter 19 sowie ein Sendeelement an der Fernbedienung und ein Empfangselement am Sitzmöbel.

Die Figuren 6 bis 10 zeigen den Schalter- und Ventilblock 29 für das Sitzmöbel. In Figur 6 sind fünf Kolben-Zylinder-Einheiten K über Zuganker 30 miteinander verbunden. Jede Kolben-Zylinder-Einheit ist ein Ventil und jeder Kolben ein Stellelement für die Steuerung der Luftzellen. Die Kolben-Zylinder-Einheiten sind identisch und die Zuganker durchgreifen Halterungen 22c (Fig. 7), die den jeweiligen Kolben-Zylinder-Einheiten zugeordnet sind. Die Zuganker 30 sind an ihren Enden in Abschlußplatten 31,32 gelagert, von denen eine (32) den Anschlußstutzen 32a für die Luftpumpe trägt. Der Schalter- und Ventilblock 29 kann auch aus nur einer Kolben-Zylinder-Einheit in Verbindung mit den Abschlußplatten 31,32 aufgebaut sein (Figur 8). Dadurch kann der Ventilblock modular, den jeweiligen Bedürfnissen von Benutzer oder Stuhl entsprechend aufgebaut werden, indem einfach mehrere Kolben-Zylinder-Einheiten nebeneinander angeordnet werden.

Die Abschlußplatte 31 verschließt die Luftkanäle. In der einzelnen Kolben-Zylinder-Einheit, die Ventil und Bedienschalter 19' umfaßt, ist ein Kolben 21 als Stellelement im Zylinder 22 verschiebbar. Dabei sind drei Stellungen vorgesehen. In Figur 6 befinden sich die linken drei Kolben-Zylinder-Einheiten K in der Verriegelungsstellung. In dieser Stellung ragt der Bedienschalter 19' vollständig aus der Zylindereinheit heraus. In dieser Stellung ist die Luftzelle gegenüber der Umgebung verriegelt. Keine der Kanäle oder Bohrungen des Kolbens 21 steht mit Füll- oder Entleeröffnungen in Verbindung. Um zudem eine Dichtung zu gewährleisten, besitzt der Kolben Ausnehmungen, an denen Dichtungen 27,28 angeordnet sind.

Aus dieser Verriegelungsstellung ist der Kolben bei Betätigung über den Bedienschalter 19' zunächst in eine Entleerstellung überführbar, wie sie bei der zweiten Kolben-Zylinder-Einheit von links in Fig. 6 dargestellt ist. In dieser Entleerstellung kann die Luft aus der Luftzelle entweichen, da der Anschlußstutzen 26 für die Luftzelle mit der Entleeröffnung 24 über einen im Kolben 21 angeordneten Kanal 21d, der als Bohrung ausgebildet ist, verbunden ist. Als dritte Stellung wird noch eine Füllstellung vorgesehen, in der die Luftpumpe 10 mit der Luftzelle in Verbindung gebracht wird. Dazu besitzt der Zylinder einen Kanal 21c in Form einer Oberflächennut, der über einen Winkel von etwa 90° an der Mantelfläche des Zylinders 21 angebracht ist (Fig. 10). Wird der Bedienschalter 19' in die Füllstellung überführt, so wird der Anschlußstutzen 26 mit der Füllöffnung 25 und damit auch mit der Luftpumpe 10 in Verbindung gebracht, so daß ein Befüllen möglich ist.

Werden mehrere Kolben-Zylinder-Einheiten K hintereinander angeordnet, so muß gewährleistet sein, daß auch die letzte Kolben-Zylinder-Einheit noch mit Luft versorgt wird, wenn sämtliche anderen verriegelt sind. Dazu weisen die Kolben 21 Durchgangsbohrungen 21b auf, die in der Verriegelungsstellung in der Ebene der Füll- und Entleeröffnungen gelegen sind.

Die Bedienschalter 19' befinden sich an der Kolbenstange 21a des Kolbens. Die Entleerungsöffnungen 24, die Füllöffnungen 25 sowie die Anschlußstutzen 26 für die Leitungen zu den Luftzellen liegen in einer senkrecht zur Ventilachse a-a angeordneten Ebene und sind vorzugsweise um 90° versetzt zueinander angeordnet. Aus Figur 6 in Verbindung mit den Figuren 9 und 10 wird ersichtlich, daß in der ganz rechts dargestellten Füllstellung ein Kontaktelement 21e mit stromführenden Leitungen 33,34 am Zylinderboden 22a verbunden wird, so daß der Stromkreislauf zur Luftpumpe 10 geschlossen ist. Der einzelne Zylinder 22 besitzt einen Zylinderdeckel 22b, der von der Kolbenstange 21a durchgriffen ist. Die Füllöffnungen 25 sind senkrecht zur Entleeröffnung 24 und zum Anschlußstutzen 26 angeordnet und werden zwischen den einzelnen Kolben-Zylinder-Einheiten durch O-Ringe miteinander verbunden. In Figur 6 ist zu sehen, daß die stromführenden Leitungen 33 auf ähnliche Weise kontaktiert werden, indem jeweils die Leitungen in Ausnehmungen des Zylinders aneinanderstoßen. Im Zylinder 22 ist ein Rückführmittel 23 vorgesehen, das den Kolben 21 nach Betätigung vorzugsweise in die Verriegelungsstellung zurückführt. Im Ausführungsbeispiel werden hierzu Federn eingesetzt, jedoch sind auch andere Lösungen denkbar, beispielsweise eine Rückstellung durch andere elastische Mittel oder Druckluft.

## Patentansprüche

1. Sitzmöbel mit getrennt ansteuerbaren Luftzellen (1,2,3,4,5), die über eine Luftpumpe (10) befüllbar sind, wobei das Volumen der Luftzelle über Ventil (V1,V2,V3,V4,V5) einstellbar ist,
dadurch gekennzeichnet, daß das Ventil ein Stellelement (Kolben 21) aufweist, das in eine Verriegelungsstellung, in der die Luftzelle gegenüber der Umgebung verriegelt ist, in eine Entleerstellung, in der Luft aus der Luftzelle entweichen kann, und in eine Füllstellung überführbar ist, in der die Luftpumpe (10) mit der Luftzelle in Verbindung steht.

2. Sitzmöbel nach Anspruch 1, dadurch gekennzeichnet, daß Rückführmittel vorgesehen sind, die einen als Stellelement ausgebildeten Kolben (21) des als Kolben-Zylinder-Einheit (K) ausgebildten Ventils nach Betätigung in die Verriegelungsstellung zurückführen.

3. Sitzmöbel nach Anspruch 2, dadurch gekennzeichnet, daß das Stellelement über einen einzigen Bedienschalter (19, 19') je Luftzelle (1,2,3,4,5) beeinflußbar ist, der an einer Kolbenstange (21a) des Kolbens (21) angeordnet ist und über eine einzige Leitung mit der zugehörigen Luftzelle verbunden ist.

4. Sitzmöbel nach Anspruch 1, dadurch gekennzeichnet, daß Entleerungsöffnungen (24) und Füllöffnungen (25) sowie Anschlußstutzen (26) für Leitungen zu den Luftzellen in einer senkrecht zu einer Ventilachse (a-a) angeordneten Ebene, vorzugsweise um 90° versetzt zueinander angeordnet sind.

5. Sitzmöbel nach Anspruch 4, dadurch gekennzeichnet, daß das Stellelement Kanäle (21c,21d) aufweist, die je nach Stellung des Stellelements im Ventil die Entleerungsöffnung (24) oder die Füllöffnung (25) mit dem Anschlußstutzen (26) verbinden.

6. Sitzmöbel nach Anspruch 1, dadurch gekennzeichnet, daß das Stellelement, ausgehend von der Verriegelungsstellung über die Entleerungsstellung in die Füllstellung überführbar ist, in der ein Kontaktelement (21e) des Stellelements wenigstens eine stromführende Leitung (33,34) des Ventils kontaktiert und den Stromkreislauf der Luftpumpe (10) schließt.

7. Sitzmöbel nach Anspruch 2, dadurch gekennzeichnet, daß mehrere Kolben-Zylinder-Einheiten (K) zu einem Schalter- und Ventilblock (29) zusammenfügbar sind, wobei Durchgangsbohrungen (21b) der Kolben (21) mit Füllöffnungen (25) der Zylinder (22) Kanalabschnitte für die Befüllung einer Luftzelle bilden.

8. Sitzmöbel nach Anspruch 2, dadurch gekennzeichnet, daß wenigstens eine Kolben-Zylinder-Einheit (K) durch Zuganker (30) axial mit Abschlußplatten (31,32) verspannt ist, von denen eine (32) den Anschlußstutzen (32a) für die Luftpumpe (10) aufweist.

9. Sitzmöbel nach Anspruch 1, dadurch gekennzeichnet, daß Bedienschalter (19) in einem Schalterblock (8,29) zusammengefaßt sind, der in Reichweite des Stuhlbenutzers vorzugsweise unter einer Sitzfläche angeordnet ist und aus einer am Sitzmöbel vorgesehenen Halterung abnehmbar ist.

10. Sitzmöbel nach Anspruch 1, dadurch gekennzeichnet, daß die Bedienung über eine Fernbedienung erfolgt, die wenigstens Bedienschalter (19), ein Sendeelement an der Fernbedienung und ein Empfangselement am Sitzmöbel umfaßt.

11. Sitzmöbel nach Anspruch 1, dadurch gekennzeichnet, daß die Luftpumpe (10) über eine am Sitzmöbel vorgesehene Einrichtung mit Energie speisbar ist, die ein Wechselakkumulator (9') mit integrierter Ladesteuerung (17) ist, der in einem Halteelement (18) des Sitzmöbels einfügbar ist.

## Claims

1. Sitting furniture with separately controlled air pouches ( 1, 2, 3, 4, 5 ) which can be filled with air by means by a pneumatic pump whereby the volume of the air pauch can be adjusted by a valve ( V1, V2, V3, V4, V5 ) marked in such a way that the valve contains a positioning element ( piston 21 ) which can be positioned in a blocking position whereby the air pouch is blocked against the environment, in an evacuating position whereby air can escape from the air pouches and in a filling position whereby the pneumatic pump ( 10 ) is linked with the air pouch.

2. Sitting furniture according to demand 1 characterized in such a way that means of reversing are provided which will return a piston ( 21) formed as positioning element of the as piston-unit ( K ) formed valve after use, into the blocking position.

3. Sitting furniture according to to demand 2, characterized in such a way that the positioning element can be operated by a single switch ( 19,19' ) per each air pouch ( 1, 2, 3, 4, 5 ) which is linked to a piston rod ( 21a ) of the piston ( 21 ) and connected with the air pouch through a single connection.

4. Sitting furniture according to demand 1, charactrized in such a way that as well as evacuation openings ( 24 ) and filling openings ( 25 ) and connecting sleeves ( 26 ) for connection to the air pouches are postioned in a vertical surface plane to a valve axis (a-a) preferably displaced to each other by 90°.

5. Sitting furniture according to demand 4, characterized in such a way that the positioning element is constructed with channels ( 21c, 21d ) which depending on the position of the positioning element in the valve connects the evacuation opening ( 24 ) or the filling opening ( 25 ) with the cennecting sleeve ( 26 ).

6. Sitting furniture according to demand 1, characterized in such a way that the positioning element starting from the blocking position via the evacuation position can be transfered to the filling position in which a contact element ( 21e ) of the positioning element contacts at least one live wire ( 33,34 ) of the valve and closes the circuit of the air pump ( 10 ).

7. Sitting furniture according to demand 2, characterized in such a way that several piston-cylinder-units ( K ) can be joint together forming a switch-valve block ( 29 ) whereby passing-through borings ( 21b ) of the pistons ( 21 ) form with filling openings ( 25 ) of the pistons ( 22 ) channel segments for the filling of a air pouch.

8. Sitting furniture according to demand 2, characterized in such a way that at least one piston-cylinder-unit ( K ) is axially tightened with closing plates ( 31, 32 ) by means of tie rods one of which ( 32 ) shows the connecting sleeve ( 32a ) for the air pump ( 10 ).

9. Sitting furniture according to demand 1, characterized in such a way that switches ( 19 ) are combined in a switch block ( 8, 29 ) which preferably is positioned in arms length of the user of the chair underneath the sitting area and which can be removed from a planned mounting on the sitting furniture.

10. Sitting furniture according to demand 1, characterized in such a way that the operation can be effected by a remote-control which at least contains switches ( 19 ), a transmitter elementat the remote-control and a receiver element at the sitting furniture.

11. Sitting furniture according to demand 1, characterized in such a way that the air pump (10) is chargeable with energy near an equipment at the sitting furniture which is an alternating accumulator ( 9') with intigrated charging control system ( 17 ) which can be mounted in a mounting element ( 18 ) of the sitting furniture.

## Revendications

1. Ce siège ayant des cellules d'air réglables séparément (1,2,3,4,5) pouvant être remplies par une pompe à air (10), le volume des cellules d'air étant réglable par la soupape, est caractérisé par le fait que la soupape présente un élément de réglage (Piston 21) qui peut être transféré d'une position de verrouillage, dans laquelle la cellule d'air est verrouillée par rapport au milieu, à une position de vidange, dans laquelle l'air peut être expulsé de la cellule d'air, à une position de remplissage, dans laquelle la pompe à air (10) est en relation avec la cellule d'air.

2. Ce siège est caractérisé d'après l'exigence 1 par le fait que des moyens de contre-réaction sont prévus, qui reconduisent un piston qui est formé comme un élément de réglage (21) et qui fait partie de la soupape formée comme une unité piston-cylindre (K), dans une position de verrouillage.

3. Ce siège est caractérisé d'après l'exigence 2 par le fait que l'élément de réglage peut être influencé par un seul interrupteur de réglage (19, 19') par cellule d'air (1,2,3,4,5) qui est placé sur une barre de piston (21a) du piston (21) et qui est relié à la cellule d'air correspondante par un seul conduit.

4. Ce siège est caractérisé d'aprés l'exigence 1 par le fait que les ouvertures de vidange (24) et les ouvertures de remplissage (25) ainsi que les supports de liaison (26) pour les conduits menant aux cellules d'air sont placés de préférence à 90° les uns par rapport aux autres sur un plan placé verticalement par rapport à l'axe de soupape (a-a).

5. Ce siège est caractérisé d'après l'exigence 4 par le fait que l'élément de réglage présente des canaux (21c,21d) qui relient l'ouverture de vidange (24) ou bien l'ouverture de remplissage (25) aux supports de liaison selon la position de l'élément de réglage dans la soupape.

6. Ce siège est caractérisé d'après l'exigence 1 par le fait que l'élément de réglage peut passer en partant de la position de verrouillage par la position de vidange à la position de remplissage, dans laquelle un élément de contact (21e) de l'élément de réglage entre en contact au moins un conduit de la soupape conduisant le courant (33,34) et ferme la circulation du courant de la pompe à air (10).

7. Ce siège est caractérisé d'après l'exigence 2 par le fait que plusieurs unités piston-cylindre (K) peuvent être joints à un bloc de soupape et d'interrupteur (29), les ouvertures de passage (21b) des pistons (21) formant avec les ouvertures de remplissage (25) des cylindres (22) des séries de canaux destinés au remplissage d'une cellule d'air.

8. Ce siège est caractérisé d'après l'exigence 2 par le fait qu'au moins une unité piston-cylindre (K) est tendue par des tirants d'ancrage (30) sur l'axe par des plaques d'obturation, dont l'une d'elles (32) présente le support de liaison (32a) pour la pompe à air (10).

9. Ce siège est caractérisé d'après l'exigence 1 par le fait que les interrupteurs de réglage (19) sont réunis dans un bloc d'interrupteur (8,29) qui est placé à la portée de l'utilisateur du siège, de préférence sous la surface d'assise, et qui est détachable d'un support prévu sur le siège.

10. Ce siège est caractérisé d'après l'exigence 1 par le fait que le réglage se fait par une télécommande comprend au moins des interrupteurs de réglage (19), un élément d'émission de la télécommande et un élément de réception sur le siège.

11. Ce siège est caractérisé d'après l'exigence 1 par le fait que la pompe à air (10) est alimentée avec de l'énergie par un système prévu sur le siège, qui est un accumulateur de variation (9') avec un réglage de chargement automatique intégré (17) que l'on peut introduire dans un élément de support (18) du siège.
